# EUROPÄISCHE PATENTSCHRIFT

(11) **EP 1 223 049 B1**
(45) Veröffentlichungstag und Bekanntmachung des Hinweises auf die Patenterteilung: **20.04.2005**
(21) Anmeldenummer: 01127199.6
(22) Anmeldetag: 16.11.2001
(51) Int. Cl.: B42F 7/14, A47F 7/14

(54) **Kuppelbare Präsentationsbehälter**
Interconnectable display stand
Présentoir accouplable

(30) Priorität: 16.01.2001 DE 10101885
(43) Veröffentlichungstag der Anmeldung: 17.07.2002
(73) Patentinhaber: Esselte Leitz GmbH & Co KG, 70469 Stuttgart (DE)
(72) Erfinder: Blum, Michael, 73733 Esslingen (DE)
(74) Vertreter: Wolf, Eckhard, Dr.-Ing.

(56) Entgegenhaltungen:
- DE-U- 9 112 506
- GB-A- 2 241 155

## Beschreibung

Die Erfindung betrifft kuppelbare Präsentationsbehälter, insbesondere für Schriftgut, mit einer Vorderwand, einer Rückwand, zwei sich zwischen Seitenrändern der Vorderwand und der Rückwand erstreckenden Schmalseiten, einem Boden und einer nach oben offenen Entnahmeöffnung, wobei die Vorderwand eine zur Seite der Entnahmeöffnung hin randoffene Ausnehmung und die Rückwand ein mit einem benachbarten Präsentationsbehälter und/oder einem Tragkörper kuppelbares Kupplungsorgan aufweist, wobei das Kupplungsorgan als über die Rückwand überstehender Ansatz ausge-bildet ist, der in die randoffene Ausnehmung des benachbarten Präsentationsbehälters und/oder eine randoffene Ausnehmung des Tragkörpers durch deren Randöffnung hindurch einführbar, und an deren Begrenzungsrand formschlüssig verankerbar ist, wobei das Kupplungsorgan einen zylindrischen Schaft und einen an dessen stimseitigem Ende angeordneten, den Begrenzungsrand hintergreifenden Rastbund aufweist und wobei die randoffene Ausnehmung durch zwei zueinander parallele Randabschnitte begrenzt ist, die an ihrem der Randöffnung gegenüberliegenden Ende durch einen konkaven, halbkreisförmigen Randabschnitt miteinander verbunden sind.

Präsentationsbehälter dieser Art sind beispielsweise aus der DE-U-9112506 oder GB-A-2241155 bekannt. Die Präsentationsbehälter sind vor allem zur Prospektpräsentation für Selbstbedienungszwecke bestimmt. Die Präsentationsbehälter werden zu diesem Zweck in beliebiger Anzahl miteinander gekuppelt und mit einem geeigneten Tragkörper auf einer ebenen Unterlage aufgestellt oder an einem Ständer oder an der Wand aufgehängt. Um den Einblick in die Präsentationsbehälter und den Zugriff in diese zu erleichtern, sind die Kupplungsorgane so angeordnet, dass sich die Präsentationsbehälter schuppenartig überlappen, wobei sie beim Aufstellen auf eine Unterlage gemeinsam schräg nach hinten geneigt an dem Tragkörper befestigt sind.

Ausgehend hiervon liegt der Erfindung die Aufgabe zugrunde, die bekannten Präsentationsbehälter so zu modifizieren, dass sie in verschiedenen Erscheinungsformen miteinander kuppelbar und an geeigneten Unterlagen fixierbar sind.

Zur Lösung dieser Aufgabe wird die im Patentanspruch 1 angegebene Merkmalskombination vorgeschlagen. Vorteilhafte Ausgestaltungen und Weiterbildungen der Erfindung ergeben sich aus den abhängigen Ansprüchen.

Die erfindungsgemäße Lösung liegt vor allem darin, dass nur eine zwischen den beiden Seitenrändern der Vorderwand mittig angeordnete, zugleich als Sichtausnehmung ausgebildeten randoffene Ausnehmung und nur ein zwischen den beiden Seitenrändern der Rückwand mittig angeordnetes Kupplungsorgan vorgesehen ist, dass der Schaft des Kupplungsorgans hohlzylindrisch ausgebildet ist und mit seinem Zylinderhohlraum in einen kreisförmigen Durchbruch der Rückwand mündet und dass die zueinander parallelen Randabschnitte zur Randöffnung hin in zueinander divergierende Randabschnitte übergeben. Vorteilhafterweise sind dabei die Randabschnitte konvex gekrümmt.

Um einen schuppenartigen Versatz der miteinander gekuppelten Präsentationsbehälter zu ermöglichen, ist gemäß einer bevorzugten Ausgestaltung der Erfindung der Kreismittelpunkt des halbkreisförmigen Randabschnitts gegenüber der Mittelachse des zylindrischen Ansatzes eines jeden Präsentationsbehälters in Richtung Behälterboden versetzt angeordnet.

Mit den erfindungsgemäßen Maßnahmen ist es möglich, die Präsentationsbehälter unversetzt zu stapeln und in einer schuppenartigen Anordnung gegeneinander versetzt miteinander zu kuppeln. Außerdem ermöglicht die zylindrische Ausbildung des das Kupplungsorgan bildenden Ansatzes die Präsentationsbehälter um die Zylinderachse des Ansatzes miteinander zu verdrehen, so daß die Entnahmeöffnungen einander benachbarter, miteinander gekuppelter Präsentationsbehälter beispielsweise abwechselnd um 90° gegeneinander verdreht sind.

Eine weitere Variationsmöglichkeit in der Aufstellung und Aufhängung möglicht der Tragkörper, wenn er gemäß einer bevorzugten Ausgestaltung der Erfindung die Umrißgestalt eines im wesentlichen rechtwinkligen Dreieckprismas vorzugsweise mit unterschiedlich langen Kathetenflächen aufweist, an dessen Hypothenusenfläche zwei nach entgegengesetzten Seiten randoffene Ausnehmungen vorzugsweise unterschiedlicher Tiefe zur Aufnahme des Kupplungsorgans vorgesehen sind. Die Kathetenflächen des Tragkörpers sind dabei als Stand- oder Montageflächen ausgebildet. Zweckmäßig bildet eine der Kathetenflächen eine geschlossene Wandfläche, in der Aufhängeöffnungen für die Wandmontage angeordnet sind. Die andere Kathetenfläche kann offen ausgebildet und durch die Randkanten der benachbarten Wandflächen begrenzt sein.

Vorteilhafterweise sind die Präsentationsbehälter und/oder die Tragkörper als Formteile, vorzugsweise als Spritzgußteile aus Kunststoff ausgebildet.

Im folgenden wird die Erfindung anhand eines in der Zeichnung in schematischer Weise dargestellten Ausführungsbeispiels näher erläutert. Es zeigen
- Fig. 1a bis e: einen kuppelbaren Präsentationsbehälter in verschiedenen Ansichten;
- Fig. 2a: zwei übereinander gestapelte Präsentationsbehälter nach Fig. 1;
- Fig. 2b: zwei schuppenartig gekuppelte Präsentationsbehälter nach Fig. 1;
- Fig. 3a bis d: einen Präsentationsbehälter mit einem als Tragstütze angeordneten prismatischen Tragkörper in verschiedenen schaubildlichen Darstellungen;
- Fig. 4a und: b den Präsentationsbehälter nach Fig. 1 mit für die Wandmontage positioniertem prismatischem Tragkörper in zwei verschiedenen schaubildlichen Explosionsdarstellungen;
- Fig. 5: mehrere schuppenartig miteinander gekuppelte Präsentationsbehälter mit für die Wandmontage bestimmtem Tragkörper;
- Fig. 6: ein Traggestell mit mehreren Gruppen von miteinander gekuppelten Präsentationsbehältern.

Die in der Zeichnung dargestellten Präsentationsbehälter sind vor allem zur Präsentation von Schriftgut, insbesondere von Prospekten und Katalogen für Selbstbedienungszwecke bestimmt.

Die Präsentationsbehälter weisen eine Vorderwand 12, eine Rückwand 14, zwei Schmalseitenwände 16, einen Boden 18 und eine von oben zugängliche Entnahmeöffnung 20 auf. Die Vorderwand 12 ist außerdem mit einer zur Seite der Entnahmeöffnung hin randoffenen Sichtausnehmung 22 versehen, während an der Rückwand ein mit einem benachbarten Präsentationsbehälter kuppelbares Kupplungsorgan 24 angeformt ist. Das Kupplungsorgan 24 ist dabei als über die Rückwand überstehender Ansatz ausgebildet, der in die Sichtausnehmung 22 des benachbarten Präsentationsbehälters durch dessen Randöffnung 26 hindurch einführbar und an deren Begrenzungsrand formschlüssig verankerbar ist. Das Kupplungsorgan 24 weist zu diesem Zweck einen zylindrischen Schaft 28 und einen an dessen stimseitigem En-de angeordneten, den Begrenzungsrand 30 hintergreifenden Rastbund 32 auf. Der Schaft ist hohlzylindrisch ausgebildet, wobei sein Hohlraum 34 den Rastbund 32 durchdringt und in einen kreisförmigen Durchbruch 36 der Rückwand 14 mündet.

Wie insbesondere aus Fig. 1b zu ersehen ist, ist die Sichtausnehmung 22 durch zwei zueinander parallele Randabschnitte 38 begrenzt, die an ihrem der Randöffnung 26 gegenüberliegenden Ende durch einen konkaven halbkreisförmigen Randabschnitt 40 miteinander verbunden sind und die zur Randöffnung 26 hin in zueinander divergierende, konvex gekrümmte Randabschnitte 42 übergehen. Der Abstand zwischen den zueinander parallelen Randabschnitten 38 ist dabei größer als der Schaftdurchmesser und kleiner als der Rastbunddurchmesser.

Die Präsentationsbehälter 10 können für Aufbewahrungs- und Versandzwecke in der in Fig. 2a gezeigten Weise aufeinander gestapelt werden. Für Präsentationszwecke können sie fächerartig miteinander gekuppelt werden (vgl. Fig. 2b und 5). Um letzteres zu ermöglichen, ist der Kreismittelpunkt des halbkreisförmigen Randabschnitts 40 gegenüber der Mittelachse des zylindrischen Schafts 28 des Kupplungsorgans 24 in Richtung Behälterboden 18 versetzt angeordnet (vgl. Fig. 1b).

Für Montagezwecke kann das Kupplungsorgan 24 des Präsentationsbehälters 10 in eine randoffene Ausnehmung 44,46 eines Tragkörpers 48 eingeführt und an deren Begrenzungsrand formschlüssig verankert werden.

Der in den Fig. 3a bis 6 gezeigte Tragkörper weist die Umrißgestalt eines im wesentlichen rechtwinkligen Dreieck-Prismas auf, an dessen Hypothenusenfläche zwei nach entgegengesetzten Seiten randoffene Ausnehmungen 44,46 mit unterschiedlicher Tiefe zur Aufnahme des Kupplungsorgans 24 vorgesehen sind. Der Tragkörper 48 kann dabei sowohl als Tragstütze für eine ebene Unterlage (Fig. 3a bis d) als auch als Wandhalter (Fig. 4a, b, 5 und 6) verwendet werden. Für die Wandmontage ist eine der Kathetenflächen 52 des Tragkörpers 48 geschlossen ausgebildet und mit Aufhängeöffnungen 54 versehen. Die andere Kathetenfläche 54 ist dagegen offen und nur durch die Randkanten der benachbarten Wandflächen begrenzt. Letztere dient dabei als Standfläche für die Stütze gemäß Fig. 3a bis d. Je nach Montageart sind die Präsentationsbehälter 10 im aufgestellten oder aufgehängten Zustand mit ihrer Entnahmeöffnung nach hinten (Fig. 3a bis d) oder nach vorne (Fig. 4a bis 6) geneigt.

Die Präsentationsbehälter 10 und die Tragkörper 48 werden zweckmäßig als Spritzgußformteile aus einem geeigneten Kunststoff hergestellt.

Zusammenfassend ist folgendes festzuhalten: Die Erfindung bezieht sich auf kuppelbare Präsentationsbehälter, insbesondere zur Präsentation von Prospektmaterial für die Selbstbedienung. Der Präsentationsbehälter weist eine Vorderwand 12, eine Rückwand 14 und eine nach oben offene Entnahmeöffnung 20 auf, wobei die Vorderwand 12 eine zur Seite der Entnahmeöffnung 20 hin randoffene Sichtausnehmung 22 und die Rückwand 14 ein mit einem benachbarten Präsentationsbehälter 10 und/oder einem Tragkörper 48 kuppelbares Kupplungsorgan 24 aufweist. Um eine multifunktionale Präsentationsablage zu ermöglichen, wird gemäß der Erfindung vorgeschlagen, daß das Kupplungsorgan 24 als über die Rückwand überstehender Ansatz ausgebildet ist, der in die Sichtausnehmung 22 des benachbarten Präsentationsbehälters oder in eine randoffene Ausnehmung 44,46 des Tragkörpers 48 durch deren Randöffnung 26 hindurch einführbar und an deren Begrenzungsrand 30 formschlüssig verankerbar ist.

## Patentansprüche

1. Kuppelbare Präsentationsbehälter, insbesondere für Schriftgut, mit einer Vorderwand (12), einer Rückwand (14), zwei sich zwischen Seitenrändern der Vorderwand (12) und der Rückwand (14) erstreckenden Schmalseiten (16), einem Boden (18) und einer nach oben offenen Entnahmeöffnung (20), wobei die Vorderwand (12) eine zur Seite der Entnahmeöffnung (20) hin randoffene Ausnehmung (22) und die Rückwand (14) ein mit einem benachbarten Präsentationsbehälter (10) und/oder einem Tragkörper (48) kuppelbares Kupplungsorgan (24) aufweist, wobei das Kupplungsorgan (24) als über die Rückwand (14) überstehender Ansatz ausgebildet ist, der in die randoffene Ausnehmung des benachbarten Präsentationsbehälters (10) und/oder eine randoffene Ausnehmung (44,46) des Tragkörpers (48) durch deren Randöffnung hindurch einführbar und an deren Begrenzungsrand (30) formschlüssig verankerbar ist, wobei das Kupplungsorgan (24) einen zylindrischen Schaft (28) und einen an dessen stirnseitigem Ende angeordneten, den Begrenzungsrand (30) hintergreifenden Rastbund (32) aufweist und wobei die randoffene Ausnehmung (22) durch zwei zueinander parallele Randabschnitte (38) begrenzt ist, die an ihrem der Randöffnung (26) gegenüberliegenden Ende durch einen konkaven, halbkreisförmigen Randabschnitt miteinander verbunden sind, **dadurch gekennzeichnet, dass** nur eine zwischen den beiden Seitenrändem der Vorderwand (12) mittig angeordnete, zugleich als Sichtausnehmung ausgebildete randoffene Ausnehmung (22) und nur ein zwischen den beiden Seitenrändern der Rückwand (14) mittig angeordnetes Kupplungsorgan vorgesehen ist, dass der Schaft (28) des Kupplungsorgans (24) hohlzylindrisch ausgebildet ist und mit seinem Zylinderhohlraum in einen kreisförmigen Durchbruch (36) der Rückwand mündet und dass die zueinander parallelen Randabschnitte (38) zur Randöffnung (26) hin in zueinander divergierende Randabschnitte (42) übergehen.

2. Präsentationsbehälter nach Anspruch 1, **dadurch gekennzeichnet, dass** die Randabschnitte (42) konvex gekrümmt sind.

3. Präsentationsbehälter nach Anspruch 1 oder 2, **dadurch gekennzeichnet, dass** der Abstand zwischen den zueinander parallelen Randabschnitten (38) größer als der Durchmesser des Schafts (28) und kleiner als der Durchmesser des Rastbunds (32) ist.

4. Präsentationsbehälter nach einem der Ansprüche 1 bis 3, **dadurch gekennzeichnet, dass** der Kreismittelpunkt des halbkreisförmigen Randabschnitts (40) gegenüber der Mittelachse des zylindrischen Schafts (28) in Richtung Behälterboden (18) versetzt angeordnet ist.

5. Präsentationsbehälter nach einem der Ansprüche 1 bis 4, **dadurch gekennzeichnet, dass** der Tragkörper (48) die Umrissgestalt eines im Wesentlichen rechteckigen Dreieckprismas aufweist, an dessen Hypotenusenfläche (50) zwei nach entgegengesetzten Seiten randoffene Ausnehmungen (44,46), vorzugsweise unterschiedlicher Tiefe zur Aufnahme des Kupplungsorgans (24) vorgesehen sind.

6. Präsentationsbehälter nach Anspruch 5, **dadurch gekennzeichnet, dass** die Kathetenflächen des Tragkörpers unterschiedliche Längen aufweisen.

7. Präsentationsbehälter nach Anspruch 5 oder 6, **dadurch gekennzeichnet, dass** die Kathetenflächen (52,54) des Tragkörpers (48) als Stand- oder Montageflächen ausgebildet sind.

8. Präsentationsbehälter nach Anspruch 7, **dadurch gekennzeichnet, dass** eine der Kathetenflächen (52) eine geschlossene Wandfläche bildet, in der Aufhängeöffnungen (56) angeordnet sind.

9. Präsentationsbehälter nach Anspruch 7 oder 8, **dadurch gekennzeichnet, dass** eine der Kathetenflächen (54) durch die Randkanten der benachbarten Wandflächen begrenzt ist.

10. Präsentationsbehälter nach einem der Ansprüche 1 bis 9, **dadurch gekennzeichnet, dass** sie als Formteile aus Kunststoff ausgebildet sind.

11. Präsentationsbehälter nach einem der Ansprüche 1 bis 10, **dadurch gekennzeichnet, dass** der Tragkörper (48) als Formteil aus Kunststoff ausgebildet ist.

## Claims

1. Connectable presentation containers, particularly for written material, having a front wall (12), a rear wall (14), two narrow sides (16) extending between lateral edges of said front wall (12) and rear wall (14), a bottom (18) and a removal aperture (20) which is open in the upward direction; wherein the front wall (12) has a clearance (22) which is open at the edge towards the end having the removal aperture (20) and the rear wall (14) has a connecting component (24) which can be connected to an adjoining presentation container (10) and/or to a carrier body (48); wherein said connecting component (24) is constructed as an extension which projects above the rear wall (14) and which can be introduced into the clearance, which is open at the edge, in the adjoining presentation container (10) and/or into a clearance (44, 46), which is open at the edge, in the carrier body (48) through the edge aperture of said clearance, and can be anchored in a form-locking manner to the boundary edge (30) of said clearance; wherein the connecting component (24) has a cylindrical shaft (28) and a latching collar (32) which is arranged on the front end of said shaft and engages behind the boundary edge (30); and wherein the clearance (22) which is open at the edge is bounded by two mutually parallel edge sections (38) which are joined to one another, at their end that lies opposite the edge aperture (26), by a concave, semicircular edge section, **characterised in that** there are provided only one clearance (22), which is open at the edge, is arranged centrally between the two lateral edges of the front wall (12) and is, at the same time, constructed as an inspection clearance, and only one connecting component which is arranged centrally between the two lateral edges of the rear wall (14); that the shaft (28) of said connecting component (24) is of hollow cylindrical construction and opens, with its cylindrical cavity, into a circular opening (36) in the rear wall; and that the mutually parallel edge sections (38) merge, towards the edge aperture (26), into edge sections (42) that diverge in relation to one another.

2. Presentation containers according to claim 1, **characterised in that** the edge sections (42) are convexly curved.

3. Presentation containers according to claim 1 or 2, **characterised in that** the distance between the mutually parallel edge sections (38) is greater than the diameter of the shaft (28) and smaller than the diameter of the latching collar (32).

4. Presentation containers according to one of claims 1 to 3, **characterised in that** the centre of the circle of the semicircular edge section (40) is arranged so as to be offset in the direction of the bottom (18) of the container in relation to the central axis of the cylindrical shaft (28).

5. Presentation containers according to one of claims 1 to 4, **characterised in that** the carrier body (48) has the outline shape of a substantially right-angled triangular prism, on whose hypotenuse surface (50) there are provided two clearances (44, 46), preferably of different depth, for receiving the connecting component (24), which clearances are open at the edge towards opposite sides.

6. Presentation containers according to claim 5, **characterised in that** the cathetus surfaces of the carrier body have different lengths.

7. Presentation containers according to claim 5 or 6, **characterised in that** the cathetus surfaces (52, 54) of the carrier body (48) are constructed as standing or mounting surfaces.

8. Presentation containers according to claim 7, **characterised in that** one of the cathetus surfaces (52) forms a closed wall surface in which suspending apertures (56) are arranged.

9. Presentation containers according to claim 7 or 8, **characterised in that** one of the cathetus surfaces (54) is bounded by the marginal edges of the adjoining wall surfaces.

10. Presentation containers according to one of claims 1 to 9, **characterised in that** they are constructed as mouldings made of plastic.

11. Presentation containers according to one of claims 1 to 10, **characterised in that** the carrier body (48) is constructed as a moulding made of plastic.

## Revendications

1. Présentoir accouplable, notamment pour des documents, avec une paroi avant (12), une paroi arrière (14), deux côtés étroits (16) s'étendant entre les bords latéraux de la paroi avant (12) et de la paroi arrière (14), un fond (18) et une ouverture de prélèvement (20) ouverte vers le haut, la paroi avant (12) présentant un évidement (22) à bord ouvert du côté de l'ouverture de prélèvement (20) et la paroi arrière (14) présentant un organe d'accouplement (24) pouvant être accouplé à un présentoir voisin (10) et/ou à un corps porteur (48), l'organe d'accouplement (24) étant réalisé sous forme de pièce rajoutée dépassant de la paroi arrière (14), qui peut être introduite dans l'évidement (22) à bord ouvert du présentoir voisin (10) et/ou dans un évidement (44, 46) à bord ouvert du corps porteur (48), à travers son ouverture de bord, et qui peut être ancrée en engagement positif sur son bord de délimitation (30), l'organe d'accouplement (24) présentant un corps cylindrique (28) et un collet de crantage (32) disposé à son extrémité frontale et s'engageant derrière le bord de délimitation (30), et l'évidement (22) à bord ouvert étant délimité par deux parties de bord (38) mutuellement parallèles, qui sont mutuellement reliées par une partie de bord concave semi-circulaire à leur extrémité opposée à l'ouverture de bord (26), **caractérisé en ce qu'**il est prévu un seul évidement à bord ouvert (22), disposé au milieu entre les deux bords latéraux de la paroi avant (12) et conçu en même temps comme évidement de visualisation, et un seul organe d'accouplement disposé centralement entre les deux bords latéraux de la paroi arrière (14), **en ce que** le corps (28) de l'organe d'accouplement (24) est réalisé de forme cylindrique creuse et débouche par sa cavité cylindrique dans un percement circulaire (36) de la paroi arrière, et **en ce que** les parties de bord (38) mutuellement parallèles se poursuivent, en direction de l'ouverture de bord (26), par des parties de bord (42) qui divergent l'une de l'autre.

2. Présentoir selon la revendication 1, **caractérisé en ce que** les parties de bord (42) sont à courbure convexe.

3. Présentoir selon la revendication 1 ou 2, **caractérisé en ce que** la distance entre les parties de bord (38) mutuellement parallèles est supérieure au diamètre du corps (28) et inférieure au diamètre du collet de crantage (32).

4. Présentoir selon l'une des revendications 1 à 3, **caractérisé en ce que** le centre de cercle de la partie de bord semi-circulaire (40) est disposé décalé, par rapport à l'axe médian du corps cylindrique (28), en direction du fond (18) du présentoir.

5. Présentoir selon l'une des revendications 1 à 4, **caractérisé en ce que** le corps porteur (48) présente la forme de contour d'un prisme triangulaire essentiellement droit, sur l'hypoténuse (50) duquel sont prévus, pour recevoir l'organe d'accouplement (24), deux évidements (44, 46) à bord ouvert vers des côtés opposés, de préférence de profondeurs différentes.

6. Présentoir selon la revendication 5, **caractérisé en ce que** les côtés (52, 54) de l'angle droit du corps porteur sont de longueurs différentes.

7. Présentoir selon la revendication 5 ou 6, **caractérisé en ce que** les côtés (52, 54) de l'angle droit du corps porteur (48) sont conçus comme surfaces de pose ou de montage.

8. Présentoir selon la revendication 7, **caractérisé en ce qu'**un (52) des côtés de l'angle droit constitue une surface de paroi fermée, dans laquelle sont disposées des ouvertures d'accrochage (56).

9. Présentoir selon la revendication 7 ou 8, **caractérisé en ce qu'**un (54) des côtés de l'angle droit est délimité par les arêtes de bord des surfaces de paroi voisines.

10. Présentoir selon l'une des revendications 1 à 9, **caractérisé en ce qu'**il est réalisé sous la forme d'une pièce moulée en matière plastique.

11. Présentoir selon l'une des revendications 1 à 10, **caractérisé en ce que** le corps porteur (48) est réalisé sous la forme d'une pièce moulée en matière plastique.
